# EUROPÄISCHE PATENTSCHRIFT

(11) **EP 0 037 997 B1**
(45) Veröffentlichungstag und Bekanntmachung des Hinweises auf die Patenterteilung: **22.02.1984**
(21) Anmeldenummer: 81102561.8
(22) Anmeldetag: 04.04.1981
(51) Int. Cl.: E04B 1/98, F16K 15/02, G10K 11/00

(54) **Dämpfungsbelag**
Damped structure
Revêtement amortisseur

(30) Priorität: 10.04.1980 DE 3013861
(43) Veröffentlichungstag der Anmeldung: 21.10.1981
(73) Patentinhaber: Messerschmitt-Bölkow-Blohm Gesellschaft mit beschränkter Haftung, D-81663 München (DE)
(72) Erfinder: Mohrenstein-Ertel, Michael, Dipl.-Phys., D-8024 Deisenhofen (DE); Albrecht, Helmut, Dipl.-Ing., D-8160 Miesbach (DE)

## Beschreibung

Die Erfindung betrifft einen schalldämpfenden Belag zur festen, dauerhaften oder vorübergehenden Auflage auf Flächen eines zu bedämpfenden Körpers, bestehend aus Plättchenelementen hoher Elastizität, die nebeneinander und in zwei oder mehr Lagen übereinander versetzt angeordnet sind, wobei sich zwischen den Lagen ein Material zur Umwandlung von Scherkräften in Wärme befindet.

Ein derartiger Dämpfungsbelag ist beispielsweise aus der DE-B-2 708 896 bekannt und zeichnet sich durch ein theoretisch nicht zu übertreffendes Verhältnis zwischen dem Verlustmodul des Dämpfungsbelages und dem Elastizitätsmodul des zu bedämpfenden Körpers aus. Dieses Verhältnis stellt ein Maß für die Dämpfungswirkung eines Dämpfungsbelages dar. Die Dämpfungsmasse bei einem derartigen Belag soll nach der dafür zugrunde liegenden Theorie vornehmlich die zwischen den Plättchen auftretenden Scherkräfte aufnehmen und in Wärme umsetzen. Gleichzeitig soll die Dämpfungsmasse jedoch die einzelnen Lagen der Plättchenelemente untereinander zusammenhalten, um eine vernünftige Handhabung des Belages zu gewährleisten. Beide Eigenschaften sind jedoch in idealer Weise nicht miteinander vereinbar.

Es ist Aufgabe der Erfindung, einen schalldämpfenden Belag der obengenannten Art zu schaffen, mit dem auch Dämpfungsstoffe verwendet werden können, die keine oder nur geringe adhäsive Eigenschaften aufweisen.

Diese Aufgabe erfüllt ein nach Patentanspruch 1 ausgebildeter Dämpfungsbelag, welcher in vorteilhafter Weise nach den Patentansprüchen 2 bis 4 weitergebildet sein kann.

Ein zu Transport- und Lagerzwecken aufrollbarer bandförmiger Dämpfungsbelag ist vorteilhafterweise nach den Patentansprüchen 5 oder 6 ausgebildet.

Da zur optimalen Übertragung von durch Schwingungen verursachten Scherkräften zwischen den Plättchenelementen diese in einem intensiven Kontakt mit der Dämpfungsmasse stehen müssen, ist es vorteilhaft, wenn z. B. nach dem im Patentanspruch 7 beschriebenen Verfahren die äußeren Lagen so verspannt werden, daß sie einen ständigen Druck auf die dazwischen liegenden Lagen und die Dämpfungsmasse ausüben.

Nach der in der obengenannten Auslegeschrift beschriebenen Theorie ist die genaue Einhaltung der Schichtdicke des Dämpfungsmaterials zwischen den Plättchenlagen sowie dessen Schubmodul von entscheidender Bedeutung. Bei der Verarbeitung von flüssigen Dämpfungsmaterialien ist die Einhaltung dieser Größen oft schwierig. Dieses Problem läßt sich gemäß Patentanspruch 8 für einen schalldämpfenden Belag durch Verwendung eines Flüssigkeit aufnehmenden Geles lösen. Die Dämpfungsmasse kann dann beispielsweise im festen Zustand als Folie verarbeitet werden und erst nach Fertigstellung des Dämpfungsbelages durch einen gesteuerten Quellvorgang in einer Flüssigkeit auf die gewünschten Werte gebracht werden.

Die nachfolgend beschriebenen Figuren zeigen in teilweise schematischer Weise Ausführungsbeispiele für Dämpfungsbeläge nach der Erfindung. Es zeigt
Fig. la-c den Aufbau eines zweilagigen flächenhaften Belages aus aus Plättchenelementen,
Fig.2a-c den Aufbau eines dreilagigen bandförmigen Dämpfungsbelages,
Fig. ein als Decklage geeignetes Plättchenband für einen mehrlagigen Dämpfungsbelag,
Fig. 4 eine Verbindung zwischen den äußeren Lagen eines mehrlagigen Dämpfungsbelages.

Der in einer Aufsicht gezeigte Dämpfungsbelag gemäß Fig. 1 besteht aus zwei Lagen 1 und 2 von quadratischen Plättchenelementen 1.1 bzw. 2.1 aus einem Material mit hoher Elastizität, wie z. B. Stahl.

Die Plättchenelemente der beiden Lagen sind derart versetzt zueinander angeordnet, daß jeweils ein Plättchenelement der Lage 1 die Ecken von vier aneinandergrenzenden Plättchenelementen der Lage 2 gleichmäßig überdeckt und umgekehrt. Zwischen den Lagen 1 und 2 befindet sich ein nicht dargestelltes Dämpfungsmaterial zur Aufnahme von Scherkräften, welche durch das Einleiten von Körperschallschwingungen in die untere Lage 2 zwischen den Plättchenelementen entstehen. Die untere Lage 2 ist mit einem nicht dargestellten Klebstoff zur festen, dauerhaften oder vorübergehenden Auflage auf einen zu bedämpfenden Körper versehen.

Wie aus den Fig. 1b und c zu entnehmen ist, weisen die Plättchenelemente 2.1 der unteren Lage 2 Laschen 2.2 auf, welche jeweils zwischen zwei Plättchenelemente 1.1 der oberen Lage 1 hindurchgeschoben und über eines der Plättchen 1.1 gebogen werden. Wenn die Laschen 2.2 in der in Fig. 1 angedeuteten Weise angeordnet und gebogen werden, so wird jedes Plättchen der Lage 1 durch jeweils 2 gegenüberliegende Laschen 2.2 zweier Plättchenelemente der unteren Lage 2 gehalten. Da die Halterung durch die Laschen 2.2 Bewegungen der Plättchenelemente in Flächenebene zulassen, werden eingeleitete Schwingungen innerhalb einer Flächenebene durch die Laschen 2.2 nicht von einer Lage auf die andere übertragen. Andererseits verhindern die Laschen, daß der gesamte Belag in seine Einzelteile zerfällt, wenn das Dämpfungsmaterial nicht dazu geeignet ist, die Plättchenlagen untereinander zusammenzuhalten.

Der in Fig. 2c in einem Schnitt dargestellte bandförmige Dämpfungsbelag weist zwei unterschiedliche Bänder aus aneinanderhängenden Plättchenelementen auf, welche in einer Aufsicht in den Fig. 2a und b dargestellt sind. Das in Fig. 2a gezeigte sog. Plättchenband 3 besteht aus rechteckigen oder quadratischen, nebeneinander angeordneten Plättchenelementen 3.1, welche an einem Rand über Verbindungsstege 3.2 zusammenhängen. Das in Fig. 2b gezeigte andere Plättchenband 4 besteht ebenfalls aus quadratischen oder rechteckigen, nebeneinander angeordneten Plättchenelementen 4.1, welche jedoch an beiden Rändern über relativ schwache Verbindungsstege 4.2 miteinander verbunden sind. Die Randmitten jedes Plättchenelementes 4.1 weisen Kerben 4.3 auf. Die Verbindungsstege 3.2 und 4.2 sind so dimensioniert, daß Schwingungen eines Plättchenelementes nicht oder nur in geringem Maße von diesen auf benachbarte Plättchenelemente übertragen werden.

Zur Herstellung eines bandförmigen Dämpfungsbelages gem. Fig. 2c werden jeweils zwei Plättchenbänder gem. Fig. 2a zu einem Rechteckwellenband gepreßt, so daß die Plättchenelemente 3.1 jeweils abwechselnd den oberen oder unteren Teil der Rechteckamplitude bilden und wobei die Verbindungsstege 3.2 durch den Preßvorgang gezogen und dabei verjüngt werden. Zwei solche Bänder 3.1 und 3.11 werden mit ihren offenen, nicht mit Verbindungsstegen versehenen Rändern seitlich ineinander geschoben und bilden somit die obere und untere Plättchenlage eines Dämpfungsbandes, wobei jeweils zwei Plättchenelemente des einen Bandes 3.1 und des anderen Bandes 3.11 deckungsgleich übereinander liegen. Der Raum zwischen den so gebildeten Lagen wird abwechselnd mit einer ungeraden Anzahl von versetzt angeordneten Plättchenbändern 4 - in Fig. 2c ist ein solches Plättchenband vorhanden - sowie mit Schichten eines Dämpfungsmaterials 5 ausgefüllt. Die Verbindungsstege 3.2 der Plättchenbänder 3.1 bzw. 3.11 verlaufen dabei durch die Kerben 4.3 des Plättchenbandes 4. Die Kerben sind so bemessen, daß ein definierter Bewegungsspielraum zwischen einem Pläitchenband 4 und einem der Plättchenbänder 3.1 bzw. 3.11 verbleibt. - Werden mehr als nur ein Plättchenband der in Fig. 2b gezeigten Art in den Raum zwischen den Bändern 3.1 und 3.11 eingefügt, so müssen ein Teil der Plättchenbänder 4 Kerben im Bereich der Verbindungsstege 4.2 aufweisen, damit diese Plättchenbänder um je eine halbe Plättchenlänge versetzt zu den benachbarten Bändern angeordnet werden können.

Bei dem in Fig. 2c gezeigten Dämpfungsbelag können die einzelnen Plättchenlagen weder ausfallen, noch sich in Längsrichtung so verschieben, daß sich die nach der Theorie geforderte Ordnung der einzelnen Plättchenelemente grundsätzlich ändert.

Eine seitliche Verschiebung der Plättchenbänder 3.1 und 3.11 kann entweder dadurch verhindert werden, daß an den äußeren Rändern der Plättchenelemente 3.1, die nicht durch Verbindungsstege miteinander verbunden sind, nach außen weisende Laschen 3.3 angeordnet sind, welche nach dem Ineinanderschieben zweier derartiger Plättchenbänder umgebogen werden. Eine andere Möglichkeit, ein Auseinanderfallen des Dämpfungsbelages durch seitliche Verschiebung zu verhindern, besteht in der Verwendung von Plättchenbändern 3 gem. Fig. 3, bei denen die Verbindungsstege 3.2 zwischen den Plättchenelementen 3.1 jeweils abwechselnd an einem oder dem anderen äußeren Randbereich angeordnet sind.

In Fig.4 ist in schematischer Weise eine Verbindung zwischen den äußeren Lagen eines bandförmigen Dämpfungsbelages dargestellt, bei welchem Plättchenelemente 6.1 der oberen Lage des Dämpfungsbandes mit den Plättchenelementen 6.2 der unteren Lage an den äußeren Randbereichen über Verbindungen 7 zusammengehalten werden. Diese Verbindungen 7 sind an den Verbindungspunkten 7.1 mit den Plättchenelementen sowie im Kreuzpunkt 7.2 drehbar oder zumindest innerhalb eines bestimmten Winkelbereiches leicht beweglich. Verbindungen dieser Art können beispielsweise aus einem Fadengeflecht bestehen.

## Patentansprüche

1. Schalldämpfender Belag zur festen, dauerhaften oder vorübergehenden Auflage auf Flächen eines zu bedämpfenden Körpers, bestehend aus Plättchenelementen (1.1, 2.1; 3.1; 6.1, 6.2) hoher Elastizität, die nebeneinander und in zwei oder mehr Lagen (1, 2) übereinander versetzt angeordnet sind, wobei sich zwischen den Lagen (1, 2) ein Material (5) zur Umwandlung von Scherkräften in Wärme befindet, dadurch gekennzeichnet, daß zumindest die Plättchenelemente (1.1, 2.1; 3.1; 6.1, 6.2) der beiden äußeren Lagen Halteelemente (2.2, 3.2, 7) aufweisen, mit welchen diese sowohl innerhalb einer Lage, als auch zumindest teilweise zwischen den Lagen, unter Beibehaltung eines Bewegungsspielraumes innerhalb der Flächenebene des Belages, miteinander verbunden sind.

2. Belag nach Anspruch 1, dadurch gekennzeichnet, daß der Bewegungsspielraum größer ist als die durch eingeleitete Körperschallschwingungen verursachten Schwingungsamplituden eines Plättchenelementes.

3. Belag nach Anspruch 1 oder 2, dadurch gekennzeichnet, daß der Bewegungsspielraum durch definierte maximale Zug- oder Schubkräfte bestimmt wird, welche auf mechanische Verbindungen (3.2) zwischen zwei Plättchenelementen (3.1) wirken.

4. Belag nach einem der Ansprüche 1 bis 3, dadurch gekennzeichnet, daß der Bewegungsspielraum durch mechanische Anschläge (3.3, 4.3) verschiebbarer und/oder drehbarer mechanischer Verbindungen (2.2, 3.2) zwischen zwei Plättchenelementen begrenzt wird.

5. Bandförmiger Dämpfungsbelag aus über Verbindungsstege miteinander verbundenen Plättchenelementen nach einem der Ansprüche 1 bis 4, dadurch gekennzeichnet, daß zumindest ein Teil der Plättchenelemente (3.1, 6.1, 6.2) einer Lage Halteelemente (3.2, 7) aufweist, welche zumindest einen Teil der Plättchenelemente einer weiteren Lage unter Beibehaltung eines Bewegungsspielraumes halten.

6. Dämpfungsbelag nach Anspruch 5, dadurch gekennzeichnet, daß die äußeren Lagen aus zwei Bändern (3.1, 3.11) von an einem Randbereich über einen Verbindungssteg (3.2) zusammenhängenden Plättchenelementen (3.1.1, 3.1.11) bestehen, welche ineinander verschränkt angeordnet sind und, daß sich zwischen den äußeren Lagen eine ungerade Anzahl von Lagen aus Plättchenelementen (4.1) befindet.

7. Verfahren zur Herstellung eines Dämpfungsbelages nach Anspruch 5 oder 6, dadurch gekennzeichnet, daß die äußeren Lagen (3.1, 3.11) durch Strecken des bandförmigen Dämpfungsbelages in Längsrichtung gegeneinander verspannt werden.

8. Schalldämpfender Belag zur festen, dauerhaften oder vorübergehenden Auflage auf Flächen eines zu bedämpfenden Körpers, bestehend aus Plättchenelementen hoher Elastizität, die nebeneinander und in zwei oder mehr Lagen übereinander versetzt angeordnet sind, wobei sich zwischen den Lagen ein Material zur Umwandlung von Scherkräften in Wärme befindet, nach einem der Ansprüche 1 bis 6, dadurch gekennzeichnet, daß das Material zur Umwandlung von Scherkräften in Wärme ein Flüssigkeit aufnehmendes Gel (5) ist.

## Claims

1. A sound-damping covering for secure, permanent or transistory applications to surfaces of a body that is to be damped, comprising platelet elements (1.1, 2.1; 3.1; 6.1, 6.2) of high elasticity which are arranged side-by-side and staggered one above the other in two or more layers (1, 2), and in which a material (5) for the conversion of shear forces into heat is disposed between the layers (1, 2), characterised in that at least the platelet elements (1.1, 2.1; 3.1; 6.1, 6.2) of the two outer layers have retaining elements (2.2, 3.2, 7) with which these are connected to one another both inside a layer, and also at least partially between the layers, whilst maintaining a motion clearance within the surface plane of the covering.

2. A covering according to claim 1, characterised in that the motion clearance is greater than the oscillation amplitudes of a platelet element which are caused by introduced oscillations of sound transmitted by solid bodies.

3. A covering according to claim 1 or 2, characterised in that the motion clearance is determined by defined maximum pull or thrust forces which act on mechanical connections (3.2) between two platelet elements (3.1).

4. A covering according to one of claims 1 to 3, characterised in that the motion clearance is limited by mechanical stops (3.3, 4.3) of displaceable and/or rotatable mechanical connections (2.2, 3.2) between two platelet elements.

5. A band-shaped damping covering consisting of platelet elements connected to one another by way of connecting webs according to one of claims 1 to 4, characterised in that at least a part of the platelet elements (3.1, 6.1, 6.2) of a layer has retaining elements (3.2, 7) which retain at least a part of the platelet elements of a further layer whilst maintaining a motion clearance.

6. A damping covering according to claim 5, characterised in that the outer layers consist of two bands (3.1, 3.11) of platelet elements (3.1.1, 3.1.11) which cohere at an edge region by way of a connecting web (3.2) and which are arranged interlaced into one another and in that an odd number of layers of platelet elements (4.1) is disposed between the outer layers.

7. A method of producing a damping covering according to claim 5 or 6, characterised in that the outer layers (3.1, 3.11) are braced against one another by stretching of the band-shaped damping covering in the longitudinal direction.

8. A sound-damping covering for secure, permanent or transitory application to surfaces of a body that is to be damped, comprising platelet elements of high elasticity which are arranged side-by-side and staggered one above the other in two or more layers, in which respect a material for the conversion of shear forces into heat is disposed between the layers, according to one of claims 1 to 6, characterised in that the material for the conversion of shear forces into heat is a gel (5) which absorbs liquid.

## Revendications

1. Revêtement insonorisant, à appliquer de façon fixe, durable ou passagère sur des surfaces d'un corps à insonoriser, composé d'éléments en plaquettes de haute élasticité (1.1, 2.1, 3.1, 6.1, 6.2) qui sont disposés les uns à côté des autres et, avec décalage, les uns au-dessus des autres en deux ou plus de deux couches (1, 2), un matériau destiné à convertir des forces de cisaillement en chaleur étant en même temps placé entre lesdites couches, revêtement caractérisé par le fait qu'au moins les éléments en plaquettes (1.1, 2.1; 3.1; 6.1, 6.2) des deux couches extérieures comportent des éléments de maintien (2.2; 3.2; 7) par lesquels ils sont reliés entre eux, aussi bien à l'intérieur d'une couche qu'au moins en partie entre les couches, tout en conservant un jeu de déplacement à l'intérieur du plan de surface du revêtement.

2. Revêtement selon la revendication 1 caractérisé par le fait que le jeu de déplacement est plus grand que les amplitudes d'oscillation d'un élément en plaquette causées par les vibrations de conduction de bruit introduites.

3. Revêtement selon l'une des revendications 1 ou 2 caractérisé par le fait que le jeu de déplacement est déterminné par des forces de traction ou de poussée maximales définies qui agissent sur des jonctions mécaniques (3.2) entre deux éléments ou plaquettes (3.1).

4. Revêtement selon l'une des revendications 1 à 3 caractérisé par le fait que le jeu de déplacement est limité par des butées mécaniques (3.3, 4.3) de jonctions mécaniques (2.2, 3.2), déplaçables en translation et/ou en rotation entre deux éléments en plaquettes.

5. Revêtement insonorisant en forme de bande d'éléments en plaquettes reliés entre eux par des isthmes de jonction selon l'une des revendications 1 à 4 caractérisé par le fait qu'une partie des éléments en plaquettes (3.1, 6.1, 6.2) d'une couche comportent des éléments de maintien (3.2, 7) qui maintiennent au moins une partie des éléments en plaquettes d'une autre couche en laissant subsister un jeu de déplacement.

6. Revêtement insonorisant selon la revendication 5 caracterisé par le fait que les couches extérieures se composent de deux bandes (3.1, 3.11) d'éléments en plaquettes (3.1.1, 3.1.11) maintenus d'un seul sur un bord par un isthme de jonction (3.2), lesquelles bandes sont disposées emboîtées l'une dans l'autre, et qu'il se trouve entre les deux couches un nombre impair de couches d'éléments en plaquettes (4.1).

7. Procédé de réalisation d'un revêtement insonorisant selon la revendication 5 ou 6 caractérisé par le fait que l'on tend l'une par rapport à l'autre les couches extérieures (3.1, 3.11) par étirage de direction longitudinale du revêtement insonorisant en forme de bande.

8. Revêtement insonorisant selon l'une des revendications 1 à 6, à appliquer de façon fixe, durable ou passagère sur des surfaces d'un corps à insonoriser, composé d'éléments en plaquettes de haute élasticité qui sont disposés les uns à côté des autres et, avec décalage, les uns au-dessus des autres en deux ou plus de deux couches, un matériau destiné à convertir des forces de cisaillement en chaleur étant placé en même temps entre lesdites couches, revêtement caractérisé par le fait que le matériau destiné à convertir des forces de cisaillement en chaleur est un gel (5) absorbant du liquide.
